# EUROPÄISCHE PATENTSCHRIFT

(11) **EP 0 519 093 B1**
(45) Veröffentlichungstag und Bekanntmachung des Hinweises auf die Patenterteilung: **16.08.1995**
(21) Anmeldenummer: 91109863.0
(22) Anmeldetag: 16.06.1991
(51) Int. Cl.: B24B 9/00, B24B 21/00

(54) **Verfahren und Vorrichtung zum Entgraten von Rohrstirnseiten**
Procedure of and device for deburring of pipe end faces
Procédé et dispositif pour ébarber des embouts plans

(43) Veröffentlichungstag der Anmeldung: 23.12.1992
(73) Patentinhaber: Löser, Robert, D-67346 Speyer (DE)
(72) Erfinder: Löser, Robert, W - 6720 Speyer (DE); Beckmann, Adalbert, CAN-Arnprior, Ont.L72-2V2 (CA)
(74) Vertreter: Zipse + Habersack

(56) Entgegenhaltungen:
- US-A- 4 257 195
- WT/WERKSTATTSTECHNIK Bd. 77, Nr. 9, September 1987,BERLIN, DE Seiten 479 - 481; G. WEBER ET AL.: 'Abspanen durchBreitbandschleifen'
- PATENT ABSTRACTS OF JAPAN vol. 8, no. 40 (M-278)(1477)21. Februar 1984 & JP-A-58 196 963 ( SUMITOMO KINZOKU KOGYO K. K. ) 16. November 1983

## Beschreibung

Die Erfindung betrifft ein Verfahren nach dem Oberbegriff von Anspruch 1 bzw. eine Vorrichtung zur Durchführung des Verfahrens gemäß dem Oberbegriff des Anspruchs 5.

Beim Ablängen oder Absägen von Rohren ist Gratbildung an den Rohrstirnseiten unvermeidlich. Für viele Rohre, (insbesondere Hydraulikrohre im Flugzeugbau) besteht die Anforderung, daß die Rohrstirnseiten gratfrei, d.h. scharfkantig und im rechten Winkel zur Rohrlängsachse verlaufen. Der Grund für dieses Erfordernis liegt darin, daß beim stumpfen Verflanschen solcher Rohre an den Übergängen keine Unebenheiten auftreten dürfen, die stärkere Turbulenzen in der Hydraulikflüssigkeit verursachen. Stehengebliebene Grate bergen darüber hinaus die Gefahr, daß diese im Laufe des Betriebs abgetrennt werden und schließlich zu Funktionsstörungen im Hydrauliksystem führen.

Eine weitere Anforderung an Rohre für die genannte Verwendung besteht darin, daß die Außenkanten der Rohrstirnseiten leicht abgerundet sind, damit während der Handhabung, insbesondere bei der Montage, mit Schneidringdichtung ein störungsfreies Arbeiten möglich ist, keine Verletzungsgefahr besteht, und keine abbrechenden Grate ins Rohrinnere gelangen können.

Bei der Bearbeitung von langen Rohren, deren Außendurchmesser im Bereich von etwa 5 mm bis 30 mm liegt, besteht bei herkömmlichen Bearbeitungsmethoden ein erhebliches Problem, die oben genannten Anforderungen zu erfüllen. Da solche Rohre oft keinen exakt kreisförmigen Querschnitt haben, besteht insbesondere bei relativ dünnwandigen Rohren das Problem, daß ein Entgraten durch spanabhebende Bearbeitung, beispielsweise durch Drehen, nicht möglich ist, weil keine ausreichend genaue Zentrierung der Rohrlängsachse zu erreichen ist. Außerdem besteht die Gefahr, daß bei einem stark anhaftendem Grat die Bearbeitungsschneide des Werkzeugs in dem Grat einhakt und dabei durch Einreißen den Stirnbereich des Rohrs beschädigt.

Ein anderes Verfahren zum Entgraten, nämlich mit Hilfe einer rotierenden Bürste, vor der das Rohr mit seiner Stirnseite quer hin- und herbewegt und gleichzeitig um seine Längsachse rotiert wird, ist bei solchen geringen Rohrdurchmessern nicht mehr einsetzbar, insbesondere kann auf diese Weise der Rohrinnenrand nicht entgratet werden.

Angesichts der genannten Probleme besteht die Aufgabe der vorliegenden Erfindung darin, ein Entgratungsverfahren zu schaffen, mit dem insbesondere die Sägegrate an den Stirnflächen dünner Metallrohre auf einfache Weise entfernt werden können.

Diese Aufgabe wird durch ein Verfahren gemäß Anspruch 1 bzw. durch eine Vorrichtung gemäß Anspruch 5 gelöst. Die jeweiligen Unteransprüche enthalten vorteilhafte Weiterbildungen.

Kennzeichnend für das erfindungsgemäße Verfahren ist, daß durch Schleifen der Rohrstirnseite von innen nach außen die Grate an der Rohrinnenkante abgetragen werden, so daß immer ein scharfkantiger gratfreier Schliff erreicht wird. Ein dabei gebildeter Sekundärschleifgrat verlagert sich komplett nach außen und wird anschließend z.B. mittels eines außen angesetzten, elastisch gebundenen, deformierbaren Schleifwerkzeugs zerspant, wobei die Rohraußenkante leicht abgerundet wird. Das Ergebnis ist ein exakt rechtwinklig geschliffenes Rohr mit scharfkantiger, gratfreier Innenkante und leicht verrundeter, gratfreier Außenkante.

Ein besonderer Vorteil der Erfindung besteht darin, daß Grate an den Rohrstirnseiten auch bei dünnwandigen und sehr langen Stahl-, Edelstahl- oder Titanrohren geringen Durchmessers und damit geringer Eigensteifigkeit sicher beseitigt werden. Die Bearbeitungsgenauigkeit ist hoch und eine Beschädigung des Rohrs durch Einhaken des Bearbeitungswerkzeugs in einen stark anhaftenden Grat ist nicht möglich. Zudem läßt sich das erfindungsgemäße Verfahren kostengünstig und vollautomatisch durchführen.

Im folgenden wird die Erfindung anhand der beigefügten Zeichnungen näher erläutert. Es zeigen:
- Fig. 1: die Grate an einer Rohrstirnseite nach einem Sägeschnitt und die Form der Rohrstirnseite nach der Bearbeitung gemäß dem erfindungsgemäßen Verfahren;
- Fig. 2: ein Schema zur Erläuterung des erfindungsgemäßen Entgratungsverfahrens; und
- Fig. 3: ein Ausführungsbeispiel einer Entgratungsvorrichtung gemäß der Erfindung.

Fig. 1 zeigt stark vergrößert den Längsschnitt eines Rohres 1, an dessen Stirnseite sowohl am Rohrinnenals auch am Rohraußenrand sich Grate 1a befinden, die durch einen Sägeschnitt oder durch Ablängen des Rohres aufgrund eines anderen Trennverfahrens entstanden sind. Rechts daneben zeigt Fig. 1 das Rohr 1, nachdem die Grate mittels des erfindungsgemäßen Verfahrens abgetragen wurden.

Fig. 2 stellt eine Schemaskizze zur Erläuterung des erfindungsgemäßen Entgratungsverfahrens dar. Das zu entgratende Rohr 1 ist auf einer Tragevorrichtung 2 drehbar gelagert. Die Tragevorrichtung 2 kann beispielsweise aus zwei parallelen Reihen von ineinandergreifenden Rollen bestehen, die zwischen sich eine Förderrinne bilden. Durch eine Andruckvorrichtung, die beispielsweise aus einem Friktionsrad 3 besteht, wird das Rohr 1 in Rotation versetzt. Indem die Drehachse 4 des Friktionsrads 3 gegenüber der Längsachse des Rohrs 1 etwas schräg eingestellt wird, wird das Rohr 1 entweder senkrecht gegen ein Schleifband 5 gefördert und dort mit einstellbarem Druck und/oder einstellbarer Zeit entgratet,oder aber, bei Verstellung der Drehachse 4 in die andere Richtung, vom Schleifband 5 zurückgezogen. Das Schleifband 5 wird mittels einer Kontaktscheibe 6 kleinen Durchmessers mit exakter Justierbarkeit der Berührungslinie so eingestellt, daß der Schleifvorgang im Bereich einer Zone 7 zwischen Rohrmittelachse 8 und Rohrwand stattfindet, wobei die Laufrichtung 5a des Schleifbands 5 so gewählt wird, daß die Schleifrichtung von der Rohrinnenseite zur Rohraußenseite erfolgt. Zur besseren Schleifbandausnutzung oszillieren die Rohrstirnseite und das Schleifband 5 in Querrichtung relativ zueinander, bei kurzen Rohren kann die Vorrichtung oszillieren, bei längeren Rohren oszilliert das Schleifband.

Durch das Schleifband wird das Rohr bei der gegebenen Rotation gleichzeitig exakt rechtwinklig geschliffen und auch ein stark anhaftender Sägegrat wird abgetragen. Das Entscheidende bei dem vorliegenden Verfahren ist, daß der schlecht zugängliche Grat am Innenrand der Rohrstirnseite ohne Rückstände, d.h. ohne Bildung von Sekundärgraten entfernt wird, und nur am Außenrand der Rohrstirnseite ein sekundärer Schleifgrat entsteht. Dieser kann mit bekannten Mitteln, beispielsweise einer elastischen Schleifscheibe oder einer Bürste entfernt werden.

Im folgenden wird die Erfindung anhand eines praktischen Ausführungsbeispiels, das in Fig. 3 dargestellt ist, erläutert. Fig. 3 zeigt das zu bearbeitende Rohr 1, das auf zwei Reihen von Tragerollen 2 drehbar gelagert ist. Oberhalb dem Rohr 1 ist das Friktionsrad 3 angeordnet, das von einem Antrieb 9 in Drehung versetzt wird. Die Drehzahl des Friktionsrads 3 kann gegebenenfalls einstellbar sein. Mittels eines Hubzylinders 10 wird das Friktionsrad 3 mit dem Rohr 1 in Kontakt gebracht (Fig. 3 zeigt die hochgezogene Position des Friktionsrads 3). Durch Aufsetzen des Friktionsrads 3 wird das Rohr 1 in Rotation versetzt. Das Friktionsrad besteht vorteilhafterweise aus einem elastischen Material, beispielsweise Gummi oder Kunststoff. Mittels einem Verstellzylinder 11 kann die Drehachse 4 des Friktionsrads 3 gegenüber der Mittelachse 8 des Rohrs 1 eingestellt werden. Dadurch wird das Rohr 1 entweder gegen das Schleifband 5 einer Schleifvorrichtung 16 gefördert, oder aber zurückgezogen. Das Schleifband 5, das an der Stirnseite des Rohrs 1 angeordnet ist, läuftz.B. über die Kontaktscheibe 6 sowie über zwei Umlenkscheiben 12 und 13, von denen eine angetrieben wird und die zweite das Band spannt und zentriert.In dem gezeigten Ausführungsbeispiel ist das Schleifband 5 mit den Scheiben 6, 12 und 13 vertikal angeordnet, es ist aber auch eine andere Anordnung denkbar. Entscheidend ist, daß das Schleifband 5, geführt durch die Kontaktscheibe 6, gemäß dem oben beschriebenen Verfahren unterhalb der Mittelachse 8 mit der Stirnseite des Rohrs 1 in Kontakt kommt. Zur Einstellung der Kontaktzone 7 (siehe Fig. 2) ist in Fig. 3 eine Hubvorrichtung 14 vorgesehen. Eine zusätzliche Feineinstellung ist durch eine Höhenverstellung der Kontaktrolle 6 möglich. Die Schleifebene des Schleifbandes 5 muß senkrecht zur Rohrachse 8 ausgerichtet werden. Zur besseren Schleifbandausnutzung ist unter den Tragerollen 2 eine Antriebsvorrichtung 18 vorgesehen, mit der das Rohr 1 in Querrichtung zum Schleifband 5 in eine Oszillierbewegung versetzt wird. Bei sehr langen Rohren kann es praktischer sein, stattdessen die Schleifvorrichtung 16 in eine Querbewegung zu versetzen.

Die Andruckzeit durch das Friktionsrad 3 wird mittels eines Timers gesteuert. Die erforderliche Bearbeitungszeit und die Höhe des Andrucks richten sich nach dem Rohrdurchmesser und der Wandstärke sowie nach dem Rohrwerkstoff. Nach Beendigung des ersten Entgratungsvorgangs, wenn also innen der Sägegrat abgetragen und ein scharfkantiger, gratfreier Schliff erreicht und ein Sekundärschleifgrat nur außen gebildet ist, wird der Anstellwinkel des Friktionsrads 3 so umgesteuert, daß das Rohr 1 zurückläuft. Beim Rücklauf setzt ein elastisch gebundenes, deformierbares Schleifwerkzeug 19 auf das Rohrende auf und zerspant den bei der ersten Stufe nach außen gedrückten Schleifgrat und verrundet die Kante leicht.

Zur Bearbeitung des anderen Rohrendes kann auf der anderen Seite der Tragevorrichtung mit den Tragerollen 2 eine gleichartige Schleifvorrichtung 16 und ein weiteres Schleifwerkzeug 19 angeordnet sein, so daß die Bearbeitung erst an dem einen, dann an dem anderen Rohrende stattfindet. Zur Vermeidung von Totzeiten kann eine Rohrschleifanlage gemäß der Erfindung zwei im wesentlichen parallele Rohrtragevorrichtungen aufweisen, an deren gegenüberliegenden Enden jweils eine Schleifvorrichtung 16 und ein Schleifwerkzeug 19 angeordnet sind. Das Entgraten rechts und das Entgraten links erfolgt somit in verschiedenen Förderrinnen, wobei die Gesamtanlage so verkettet ist, daß eine nahezu gleichzeitige Bearbeitung rechts und links stattfindet. Die Entgratstationen sind ortsfest und die Werkstücke werden vor, während und nach der Übergabe von Rinne zu Rinne von rechts nach links oder umgekehrt transportiert.
Spitzenloses Außenrundschleifen mit geeigneten Werkzeugen im Anschluß an das Innenentgraten kann das im Text unter 19 beschriebene Werkzeug völlig ersetzen und gleichzeitig die Rohroberfläche verbessern.

## Patentansprüche

1. Verfahren zum Entgraten von Rohrstirnseiten durch spanabhebende Bearbeitung,
dadurch **gekennzeichnet,** daß das zu entgratende Rohr (1) um seine Längsachse (8) rotierend mit seiner Stirnseite so gegen ein Schleifband (5) gedrückt wird, daß die Schleifrichtung von der Rohrinnenseite zur Rohraußenseite erfolgt.

2. Verfahren nach Anspruch 1,
dadurch **gekennzeichnet,** daß die Berührungslinie des Schleifbandes (5) mit der Rohrstirnseite so eingestellt wird, daß der auf die Rohrstirnseite zulaufende Teil des Schleifbands (5) in einer Zone (7) zwischen Rohrmittelachse (8) und Rohrwand angreift.

3. Verfahren nach Anspruch 1 oder 2,
dadurch **gekennzeichnet,** daß die Rohrstirnseite und das Schleifband (5) in Querrichtung relativ zueinander oszillieren.

4. Verfahren nach einem der vorhergehenden Ansprüche,
dadurch **gekennzeichnet,** daß der an der Außenkante der Rohrstirnseite entstehende sekundäre Schleifgrat mit konventionellen Mitteln entfernt und die Rohraußenkante leicht abgerundet wird.

5. Entgratvorrichtung zur Durchführung des Verfahrens nach Anspruch 1 mit einer Tragevorrichtung (2), auf der ein zu bearbeitendes Rohr (1) drehbar gelagert ist,
**gekennzeichnet** durch eine Dreh- und Andruckvorrichtung (3), die das Rohr (1) in Rotation versetzt und gleichzeitig mit seiner Stirnseite gegen ein Schleifband (5) drückt, das mittels einer Kontaktscheibe (6) so einstellbar ist, daß die Schleifrichtung von der Rohrinnenseite zur Rohraußenseite erfolgt.

6. Entgratvorrichtung nach Anspruch 5,
dadurch **gekennzeichnet,** daß die Dreh- und Andruckvorrichtung ein Friktionsrad (3) ist, dessen Drehachse (4) schräg zur Rohrlängsachse (8) einstellbar ist und das auf die Außenwand des Rohrs (1) wirkt.

7. Entgratvorrichtung nach Anspruch 5 oder 6,
dadurch **gekennzeichnet,** daß die Berührungslinie des Schleifbands (5) mit der Rohrstirnseite mittels einer Kontaktwalze (6) so einstellbar ist, daß der auf die Rohrstirnseite zulaufende Teil des Schleifbands (5) in einer Zone (7) zwischen Rohrmittelachse (8) und Rohrwand liegt.

8. Entgratvorrichtung nach einem der Ansprüche 5 bis 7,
dadurch **gekennzeichnet,** daß ein Antrieb (18) die Tragevorrichtung (2) relativ zum Schleifband (5) oszilliert.

9. Entgratvorrichtung nach einem der Ansprüche 5 bis 8,
**gekennzeichnet** durch ein elastisches Schleifwerkzeug (19), das auf das Rohrende aufsetzbar ist oder durch spitzenloses Außenrundschleifen des ganzen Rohres den an der Außenkante der Rohrstirnseite entstehenden sekundären Schleifgrat zerspant und die Rohrkante leicht abrundet.

10. Entgratvorrichtung nach einem der Ansprüche 5 bis 9,
dadurch **gekennzeichnet,** daß zwei Tragevorrichtungen (2) nebeneinander angeordnet sind, die jeweils an gegenüberliegenden Enden eine Entgratvorrichtung (16,19) aufweisen, und daß eine Vorrichtung zur Übergabe eines Rohrs (1) von einer Tragevorrichtung (2) zur anderen vorhanden ist.

## Claims

1. Method to deburr tube ends via metal cutting methods as follows:
the tube to be deburred, tube (1) is rotated around its axis (8) and the tube end pressed against a grinding belt (5) which grinds from tube inside to outside.

2. Method to claim 1 consists of:
the contact of the grinding belt (5) with the tube end adjusted in such a way that the tube end contacts the grinding belt (5) in zone (7) between tube axis (8) and tube wall.

3. Method to claim 1 or 2 consists of:
there is oscillating movement between tube end and grinding belt (5) surface at right angle to each other.

4. Method to previous claims:
remove secondary outside burrs which were created at tube end to be removed by conventional methods and achieve a lightly rounded outside edge.

5. Deburr unit to achieve the method per claim 1 using support device (2) which enables a rotational movement of a tube (1), a turn and pressure unit (3) which turns the tube (1) and at the same time presses the tube end against a grinding belt (5), the proper position of a contact wheel (6) ensures that the grinding action is from tube inside to outside.

6. Deburr unit to claim 5 is constructed such that the turn and pressure unit consists of a friction wheel (3), its turn angle can be adjusted in relation to the tube axis (8) and it contacts the tube (1) on the outer diameter.

7. Deburr unit to claim 5 or 6 is constructed such that the contact line of the grinding belt (5) to the tube end can be adjusted such via contact wheel (6) that it is always in zone (7) between tube axis (8) and tube wall.

8. Deburr unit to claims 5 to 7 is constructed in such a way that a drive (18) will oscillate the support (2) relative to the grinding belt (5).

9. Deburr unit to claims 5 to 8 be constructed such that an elastic grinding unit (19) will contact the tube end or by centerless grinding the whole tube the secondary outside burr be removed and the tube edge be lightly rounded.

10. Deburr unit to claims 5 to 9 constructed such that deburr units (16 and 19) are placed at oppposite ends of two parallel support units (2), and that a tube transfer system enables transfer of a tube (1) from one support (2) to another.

## Revendications

1. Procédé pour l'ébavurage d'extrémités de tubes par enlèvement de copeaux, caractérisée par la rotation du tube à ébavurer (1) autour de son axe longitudinal (8) pression de son extrémité contre une bande abrasive (5) de manière que le sens de l'émérisage soit de l'interieur vers l'extérieur du tube.

2. Methode suivant revendication 1, caractérisée par le fait que la ligne de contact de la bande abrasive (5) soit positionné de facon a ce que la partie de la bande abrasive attaque l'extrémité du tube tournant dans une zone (7) et que l'émerisage ait lieu entre l'axe central (8) et la paroi intérieure du tube.

3. Procedé suivant revendication 1 ou 2 caractérisée par le fait que l'extrémité du tube et la surface de la bande abrasive (5) oscillent relativement l'un à l'autre dans le sens transversale

4. Procédé suivant l'un des revendications précédantes, caractérisée par l'enlèvement de la bavure secondaire produite à l' extérieur de l'extrémité de tube sera enlevé par des methodes conventionelles et par le fait que le bord extérieur de tube soit legèrerement arrondi.

5. Machine et dispositif d'ébavurage pour la réalisation de la méthode suivant revendication 1 avec un support (2) sur laquelle le tube à ébavurer (1) est supporté de facon de pouvoir être entreiné par un dispositif d'appui et de rotation et en même temps l'applique par une de ses faces contre une bande abrasive (5) qui, par son roue de contact (6) règlable, permet un ajustage de telle facon que la direction de l'émerisage se fasse de l'intérieur du tube vers l'extérieur.

6. Machine et dispositif d'ébavurage suivant revendication 5, caractérisée par le fait que le dispositif de rotation et d'entrainement axiale est un roue de friction (3) dont l' axe (4) est inclinable par rapport à l'axe longitudinale du tube (8) et qui agit sur la paroi extérieur du tube (1)

7. Machine et dispositif d'ébavurage suivant revendication 5 ou 6, caractérisée par le fait que la ligne de contact de la bande abrasive (5) avec l'extrémité du tube est règlable par l'intermédiaire d'une roue de contact (6) de telle facon que la partie de la bande abrasive (5) qui touche l'extrémité du tube, attaque dans une zone (7) entre l'axe centrale du tube (8) et sa paroi.

8. Machine et dispositif d'ébavurage suivant revendication 5 à 7, caractérisée par le fait qu'un entreinement (18) fait osciller le support du tube (2) par rapport à la bande abrasive (5).

9. Machine et dispositif d'ébavurage suivant revendication 5 à 8, caractérisée par le fait que la bavure secondaire à l'extérieur de l'extrémité du tube peut être enlevée par un outil abrasive élastique (19) qui peut être placé sur l'extrémité du tube et arrondit ce bord legèrement ou lors d'une polissage centerless de la totalité du tube qui pot toute la surface et atteint le même resultat à l'extremité du tube (1),

10. Machine et dispositif d'ébavurage suivant revendication 5 à 9, caractérisée par deux supports tubes (2) qui sont positionnés parallèlement et sont équipés à leurs extrémités opposées avec des unités d'ébavurage séparées (16,19) et un mécanisme de transfert d'un tube (1) d'un support (2) à l'autre.
